# EUROPÄISCHE PATENTSCHRIFT

(11) **EP 0 151 943 B1**
(45) Veröffentlichungstag und Bekanntmachung des Hinweises auf die Patenterteilung: **07.01.1988**
(21) Anmeldenummer: 85100356.6
(22) Anmeldetag: 15.01.1985
(51) Int. Cl.: F02D 1/18, F16D 3/10

(54) **Kraftstoffeinspritzvorrichtung mit Einspritzzeitpunktversteller für luftverdichtende, selbstzündende Brennkraftmaschinen**
Fuel injection device with injection timing control for air-compressing, self-igniting engines
Installation pour l'injection de combustible avec mécanisme pour le réglage de l'instant de l'injection pour les moteurs à compression d'air, à combustion à auto-allumage

(30) Priorität: 13.02.1984 DE 3405025
(43) Veröffentlichungstag der Anmeldung: 21.08.1985
(73) Patentinhaber: Klöckner-Humboldt-Deutz Aktiengesellschaft, 51149 Köln (DE)
(72) Erfinder: Nolte, Albert, Ing., D-5000 Köln 30 (DE)

(56) Entgegenhaltungen:
- FR-A- 2 108 744
- GB-A- 2 019 613
- GB-A- 2 022 776
- GB-A- 2 029 934
- GB-A- 2 123 493
- US-A- 3 709 001

## Beschreibung

Die Erfindung bezieht sich auf eine Kraftstoffeinspritzvorrichtung der gattungsbildenden Art nach Anspruch 1.

Bekannt sind Einspritzzeitpunktversteller, die den Einspritzzeitpunkt ausschliesslich in Abhängigkeit von der Drehzahl der Brennkraftmaschine bzw. der Drehzahl der Einspritzpumpennockenwelle verändern.

In US-A-3 709 001 wird ein Einspritzzeitpunktversteller beschrieben, bei dem die Verstellung des Zeitzündpunkts hydraulisch erfolgt. Mittels Fliehgewichte werden Ventile geöffnet, die unter Druck stehendem Hydrauliköl ein Überströmen in Kammern ermöglichen, wodurch eine Verdrehung zwischen Gehäuse und Antriebswelle erfolgt und die Verstellung des Zündzeitpunkts ermöglicht wird. Die Verstellung erfolgt nur in Abhängigkeit von der Drehzahländerung, ohne Berücksichtigung weiterer Betriebsparameter.

In gleicher Weise arbeitet der Zündzeitpunktversteller, der aus FR-A-2 108 744 bekannt ist. Hier ist die Hydraulikvorrichtung in Form von Stösseln ausgebildet.

Es ist für ein gutes Betriebsverhalten heutiger schnellaufender Brennkraftmaschinen, die vorzugsweise in Fahrzeuge eingebaut werden, aber wünschenswert, einen Einspritzzeitpunktversteller bereitzustellen, der durch mehrere Betriebsparameter der Brennkraftmaschine beeinflussbar ist. So ist also nicht nur eine eindeutige Drehzahlabhängigkeit der Verstellung erwünscht, sondern z.B. auch eine Lastabhängigkeit des Förderbeginnes oder eine Veränderung des Einspritzzeitpunktes beim Kaltstart. Moderne Brennkraftmaschinen sind deshalb bereits mit einer elektrischen Regeleinrichtung, beispielsweise einer Regelelektronik, ausgestattet, die in der Lage ist, eine Vielzahl von diesen Betriebsparametern zu erfassen und alle Hilfsaggregate zu steuern.

Aus GB-A-2 029 934 ist eine Kraftstoffeinspritzvorrichtung für eine luftverdichtende, selbstzündende Brennkraftmaschine bekannt mit einem auf der Antriebsseite angeordneten Einspritzzeitpunktversteller, bestehend aus einer Antriebseinrichtung, dem Primärteil, aus einer Abtriebseinrichtung, dem mit der Einspritzpumpennockenwelle verbundenen Sekundärteil, und aus einem das Primär- und Sekundärteil angular beweglich verbindenden Übertragungselement, das die Drehmomentübertragung mit einer von den Motorparametern gesteuerten veränderlichen Winkelstellung des Primär- zum Sekundärteil vorsieht. Die Drehwinkelverstellung des Primär-zum Sekundärteil ist durch zwei elektrische Impulsgeber erfassbar. Diese Impulse werden von einer Regelelektronik zu einer Drehwinkelverstellungsvorgabegrösse für das Übertragungselement verarbeitet, wobei auch noch weitere Motorparameter berücksichtigt werden.

Aufgrund der konzentrisch umeinanderliegenden Steuerteile der hydraulischen Regeleinrichtung entsteht allerdings ein komplizierter Aufbau, der einen erheblichen Abdichtungsaufwand erfordert.

Einen wesentlich einfacheren Aufbau weist dagegen die erfindungsgemässe Kraftstoffeinspritzvorrichtung mit den kennzeichnenden Merkmalen des unabhängigen Anspruchs 1 auf.

Die Regelelektronik des erfindungsgemässen Einspritzzeitpunktverstellers erhält als Istwert ständig über eingebaute Impulsgeber Informationen über die Drehzahl der Einspritzzeitpunktverstellerwelle und über die Drehwinkelstellung des antreibenden zum angetriebenen Teil des Einspritzzeitpunktverstellers. Aus noch anderen Betriebsparametern der Brennkraftmaschine, was beispielsweise die Motortemperatur oder der Ladedruck sein können, die von geeigneten Gebern oder Messfühlern erfasst werden, wird zusammen mit den gemessenen Istwerten einschliesslich der Drehzahl, über die interne Programmierung in der Regelelektronik ein elektrischer Sollwert für die Drehwinkelstellung des Primär- zum Sekundärteil des Einspritzzeitpunktverstellers, also für den Einspritzzeitpunkt der Einspritzpumpe, errechnet. Dieser Sollwert ist demnach mindestens drehzahlabhängig und leicht über die Regelelektronik von mehreren weiteren Betriebsparametern der Brennkraftmaschine abhängig zu machen. Dadurch kann bei dem erfindungsgemässen Einspritzzeitpunktversteller auf weitere mechanische oder halbmechanische den Sollwert für den Einspritzzeitpunkt in Abhängigkeit von Betriebsparametern der Brennkraftmaschine korrigierende Einrichtungen in vorteilhafter Weise vollständig verzichtet werden.

Gemäss der Erfindung solj der elektrische Sollwert des Einspritzzeitpunktes auf möglichst einfache Weise in eine mechanische Verstellung des Drehwinkels des Primär- zum Sekundärteil umgesetzt werden. Grundsätzlich kann der Einspritzzeitpunktversteller überall an der Brennkraftmaschine angeordnet sein. Da jedoch das Primärteil von der Brennkraftmaschine angetrieben wird und das Sekundärteil die Einspritzpumpe antreiben soll, ist häufig eine Anordnung auf der Verlängerung der Einspritzpumpenwellenachse vorgesehen. Der Antrieb des Primärteils ist insbesondere mit Zahnrändern oder Zahnriemen denkbar. Bei dieser Antriebsart wird das Gehäuse des Einspritzzeitpunktverstellers mit seinem Antrieb direkt an das Einspritzpumpengehäuse angeflanscht. Die Übertragung des Drehmomentes vom Primär- zum Sekundärteil des Einspritzzeitpunktverstellers gewährleistet ein hydraulisch wirkendes Übertragungselement, welches im wesentlichen aus zwei gegeneinander arbeitenden Hydraulikstösseln mit einem Hydraulikansteuerungsbolzen besteht. Die Verwendung eines hydraulischen Übertragungselementes ist gerade in Verbindung mit dem Antrieb der Einspritzpumpe besonders sinnvoll. Im Betrieb entstehen im gesamten Antriebsstrang der Einspritzpumpe starke Wechselmomente, die eine Art pulsierende Bewegung zwischen Antriebs- und Abtriebsteil des Einspritzzeitpunktverstellers erzeugen. Soll jetzt das Antriebsteil (Primärteil) gegenüber dem Abtriebsteil (Sekundärteil) verdreht werden, so ist es, wenn man diese Wechselmomente geeignet ausnutzt, nicht nötig, entgegen dem Antriebsmoment der Einspritzpumpe zu verstellen, d.h. bei Verwendung einer Hydraulik genügt die Bereitstellung eines vergleichsweise geringen Hydraulikmitteldruckes, um die Verstellung durchzuführen. Der Einspritzzeitpunktversteller entnimmt die zur Verstellung nötige Kraft nicht aus der Hydraulik, sondern verstellt sich vorteilhafterweise selbstverstärkend mit der Energie der Wechselmomente. Dadurch ist eine teure Hydraulikhochdruckpumpe überflüssig und insbesondere die Verwendung des unter Druck stehenden Motoröls der Brennkraftmaschine als Hydraulikdruckmittel nahegelegt. Eine Alternative hierzu bietet sich in der Verwendung des Kraftstoffs der Brennkraftmaschine an; es sind im weiteren alle bekannten Hydraulikflüssigkeiten möglich, wenn sie durch eine gesonderte Pumpe mit einem Hydraulikdruck auf einem im Vergleich zu sonst üblichen Werten bei Hydrauliken eher niedrigeren Niveau versorgt werden.

Das Sekundärteil ist nabenförmig in das Primärteil, welches rad- oder kranzförmig ausgeführt ist, eingefügt. Die gegeneinander arbeitenden Hydraulikstössei sind in ihrer axialen Richtung gleitend aber druckmitteldicht in den Bohrungen gemäss Anspruch 6 angeordnet. Dabei ist es günstig, wenn die Hydraulikstössel möglichst tangential im Sekundärteil liegen. Beide Hydraulikstössel greifen mit ihren aus dem Sekundärteil herausragenden Enden in eine insbesondere halbkugel- oder halbzylinderförmige Aussparung des Primärteils ein. Die Hydraulikstössel werden von einem Hydraulikansteuerungsbolzen im Zu-und/oder Abfluss geregelt. Der eine Hydraulikstössel verdreht das Primärteil beim Betätigen in Uhrzeiger-, der andere in Gegenuhrzeigerrichtung; die Hydraulikstössel arbeiten gegeneinander. Die Wirkung eines Hydraulikstössels beruht auf der Absteuerung des Druckes; d.h. ein Hydraulikstössel blockiert einerseits bei entsprechender Stellung des Hydraulikansteuerungsbolzens den Hydraulikmittelabfluss und ist somit gegen Zusammenschieben gesichert, also ist eine Verdrehung in dieser Richtung nicht möglich, während andererseits bei entsprechend anderer Stellung des Hydraulikansteuerungsbolzens der Hydraulikmittelabfluss geöffnet ist und so der Stössel in axialer Richtung zusammengedrückt werden kann. Prinzipiell können die Hydraulikstössel auf dem ganzen Sekundärteil verteilt angeordnet sein, besonders vorteilhaft ist, wenn sich beide Hydraulikstössel fast gegenüberliegen und der Hydraulikansteuerungsbolzen wie nach Anspruch 10 sich zwischen den beiden Hydraulikstösseln befindet. Die Hydraulikmittelzu-und -abflusskanäle sind dann besonders kurz. Andererseits benötigt man gegenüber der Anordnung im Mittelpunkt des Sekundärteils einen Wegumsetzer nach Anspruch 15, der den Verschiebeweg des Hydraulikansteuerungsbolzens von der Mitte auf einen Radius auf dem Sekundärteil überträgt.

Bevorzugt ist eine Ausbildung der Hydrauliksteuerung nach den Ansprüchen 13 und 15, bei der der Hydraulikansteuerungsbolzen gleichzeitig die Zu- und Abflusskanäle beider Stössel steuert. Es sind auch weitere Ausgestaltungen mit zwei getrennten Hydraulikansteuerungsbolzen denkbar, die jeden Stössel einzeln ansteuern.

Eine Ausbildung der Erfindung mit einem Druck- wegumsetzer nach Anspruch 16 setzt voraus, dass die Regelelektronik über ein separates Steuergerät einen Vorgabedruck steuert. Da es sich bei dem Einspritzzeitpunktversteller um einen geschlossenen Regelkreis handelt, genügt grundsätzlich die Vorgabe eines von der Regelelektronik gesteuerten Druckes in drei Stufen, nämlich dem Druck entsprechend einer Verschiebung des Hydraulikansteuerungsbolzens in der einen Richtung, dem Druck entsprechend der Ruhelage des Hydraulikansteuerungsbolzens und dem Druck entsprechend der Verschiebung des Hydraulikansteuerungsbolzens in der anderen Richtung. Ein erfindungsgemässer Einspritzzeitpunktversteller kann auch mit einem andersartigen Steuerglied, welches den Hydraulikansteuerungsbolzen betätigt, ausgeführt sein; insbesondere ist hier an ein elektrisches, direkt von der Regeleinrichtung betätigtes, Steuerorgan gedacht.

Im übrigen sei noch angemerkt, dass das Übertragungselement ebenfalls aus einer Mehrzahl von gegeneinander wirkenden Hydraulikstösseln, die jeweils einzeln und/oder paarweise von einem oder insgesamt von einem Hydraulikansteuerungsbolzen gesteuert werden, bestehen kann.

Zur weiteren Erläuterung der Erfindung wird auf die Zeichnung verwiesen. Es zeigen:
Fig. 1 eine schematische Darstellung der einzelnen Komponenten eines erfindungsgemässen Einspritzzeitpunktverstellers;
Fig. 2 einen Querschnitt durch ein Ausführungsbeispiel eines erfindungsgemässen Einspritzzeitpunktverstellers (nach der Linie 11-11 in Fig. 3);
Fig. 3 einen zu dem in Fig. 2 senkrecht stehenden Schnitt durch das Sekundärteil desselben Ausführungsbeispiels (nach der Linie 111-111 in Fig. 2);
Fig. 4 einen Querschnitt durch das Sekundärteil desselben Ausführungsbeispiels in der Ebene des Hydraulikstössels und des Hydraulikansteuerungsbolzens.

In Fig. 1 sind schematisch die einzelnen Komponenten eines erfindungsgemässen Einspritzzeitpunktverstellers dargestellt, wobei Pfeile die Wirkverbindung zwischen diesen andeuten. Der Einspritzzeitpunktversteller ist mit dem Sekundärteil 5 auf der Einspritzpumpennockenwelle 6 direkt angeordnet. Eine Zahnscheibe 7 ist wiederum mit dem Sekundärteil 5 fest verbunden. Auf diesem nabenförmig ausgebildeten Sekundärteil 5 ist das Primärteil in axialer Richtung vom Sekundärteil geführt, angular jedoch beweglich, angeordnet. Die Einspritzpumpennockenwelle 6 wird über das Primärteil 4, welches als Zahnkranz ausgeführt ist, angetrieben. Sowohl auf dem Zahnkranz des Primärteils 4 als auch auf der Zahnscheibe 7 ist je eine Markierung angebracht. Die elektrischen Impulsgeber 8 und 9 registrieren jeden Vorbeilauf der Markierungen und senden dabei einen elektrischen Impuls an die Regelelektronik 1. Durch diese Impulse besitzt die Regelelektronik 1 sowohl Informationen über die Drehzahl der Einspritzpumpennockenwelle 6, als auch Informationen über den exakten momentanen Verdrehwinkel des Primär-zum Sekundärteil des Einspritzzeitpunktverstellers. Die drei in der Regelelektronik 1 hineinführenden Pfeile sollen weitere Betriebsparameter der Brennkraftmaschine andeuten, die durch geeignete Geber und/oder Messfühler zu elektrischen Grössen umgewandelt worden sind. Die Regelelektronik 1 verarbeitet alle eingehenden Grössen zu einem elektrischen Sollwert des Verdrehwinkels des Primär-zum Sekundärteil, d.h. zu einem Sollwert des Einspritzzeitpunktes. Dieses elektrische Signal muss in einen proportionalen, rückführungsfreien Verstellweg umgesetzt werden. Das geschieht bei einem erfindungsgemässen Einspritzzeitpunktversteller in zwei Stufen. Das elektrische Signal wird zuerst mit Hilfe der Einrichtung 2 in einen hydraulischen oder pneumatischen, proportionalen Druck umgesetzt. Eine bekannte Membrandruckdose 3 wandelt diesen Druck danach in den geforderten Stellweg, der dem elektrischen Sollwert entspricht, um. Der Stellweg führt zu einer Veränderung der Drehwinkelstellung des Primär- zum Sekundärteil, womit der Regelkreis des Einspritzzeitpunktverstellers über die Rückkopplung an den Impulsgebern 8 und 9 geschlossen ist.

In Fig. 2 ist ein Querschnitt durch einen erfindungsgemässen Einspritzzeitpunktversteller gezeigt. Die Einspritzpumpennockenwelle 6 ist radial in dem Lager 14 sowie axial durch den Lagerring 13 geführt. Auf dem Ende der Einspritzpumpennockenwelle 6 ist das Sekundärteil 5 mit den Schrauben 19 festgeschraubt. Das zahnkranzförmige Primärteil 4 sitzt auf dem Sekundärteil 5 und wird durch die ringförmigen Scheiben 15 in axialer Richtung auf diesem geführt. Mit dem Gehäuse der Einspritzpumpe 11 ist das Gehäuse des Einspritzzeitpunktverstellers 10 verbunden. In dem Gehäuse 10 sind die ortsfesten Sensoren 8 und 9, welche die elektrischen Impulse für die Drehzahl des Primär- und Sekundärteils an die Regelelektronik 1 leiten, angeordnet. Die Markierung auf dem Primärteil 4 ist dabei insbesondere so vorgesehen, dass der Sensor 8 den elektrischen Impuls gerade dann abgibt, wenn sich der Kolben einer Brenneinheit der Brennkraftmaschine im oberen Totpunkt befindet; während die Markierung für das Sekundärteil 5 auf der Zahnscheibe 7 so liegt, dass der Sensor 9 den elektrischen Impuls zu Beginn des Einspritzens in dieselbe Brenneinheit der Brennkraftmaschine abgibt. Von der Einrichtung 2 wird ein gesteuerter Druck in den Druckwegumsetzer 3 gegeben. Der Druckwegumsetzer 3 ist mit einem Stellglied, welches auf der Achse 12 des Einspritzzeitpunktverstellers angeordnet ist, versehen, das einen Verschiebe-oder Stellweg auf eben dieser Achse 12 ausführt und dabei die Übertragungslasche 22 betätigt. Diese Übertragungslasche 22 ist eine Ausbildung des Zahnkranzes 7 und mit diesem durch die Schrauben 20 zusammen mit der axialen Führung des Primärteils 4 an das Sekundärteil 5 fest verschraubt. Der von der Rotation des Sekundärteils auf der Achse 12 liegende unabhängige Verschiebeweg wird durch die Lasche 22 in einen mitrotierenden Verschiebeweg für den Hydraulikansteuerungsbolzen 23 umgesetzt. In diesem Ausführungsbeispiel ist der erwähnte Druckwegumsetzer 3 als Teil des Gehäuses 10 ausgebildet, es wäre jedoch auch eine vom Einspritzzeitpunktversteller getrennte Bauart denkbar.

Fig. 3 zeigt das Übertragungselement im wesentlichen bestehend aus den Hydraulikstösseln 24 und dem Hydraulikansteuerungsbolzen 23 in einem Schnitt durch das Sekundärteil. Die Hydraulikmittelzuführung erfolgt, wie in Fig. 2 gezeigt, durch eine Hohlbohrung in der Einspritzpumpennockenwelle 6 und durch eine Radialbohrung 16 einen ringförmigen Raum 17. Von diesem ringförmigen Hohlraum 17, jetzt in Fig. 3 zu erkennen, führt eine radiale Bohrung 18 zu dem Hydraulikansteuerungsbolzen 23. Die Hydraulikstössel 24 sind möglichst tangential in Bohrungen in dem Sekundärteil 5 angeordnet. Dabei sind sie in der Lage, in ihrer axialen Richtung zu gleiten. Beide Hydraulikstössel 24 stützen sich mit ihrem auf dem Sekundärteil herausragenden Ende in entsprechenden halbkugelförmigen Aussparungen des Primärteils 4 ab. Es ist dabei zu beachten, dass, durch die tangentiale Anordnung bedingt, die Richtung der Verdrehung des Primär- zum Sekundärteil von den beiden Stösseln infolge derAbstützung einander entgegengesetzt gerichtet ist.

In Fig. 4 ist ein Querschnitt durch das Sekundärteil in der Ebene des Hydraulikstössels und des Hydraulikansteuerungsbolzens dargestellt. Dabei ist der Hydraulikansteuerungsbolzen in seiner Ruhelage gezeigt. Die Ölzuführung 18 ist als unsichtbare Kante hinter dem Hydraulikansteuerungsbolzen zu erkennen. In den Zuführungskanälen 27 zu den Druckräumen unterhalb des Hydraulikstössels 24 ist pro Stössel ein Rückschlagventil 25 eingefügt. Die Abflusskanäle 28 von den Druckräumen sind als einfache Bohrungen ausgebildet. Der Ansteuerungsbolzen 23 weist eine Feder 26, die eine Gegenkraft zu der Verschiebekraft der Lasche 22 erzeugt, auf. Der Hydraulikansteuerungsbolzen ist so angeordnet, dass die Zuflussöffnungen zu den Zuführungskanälen 27 für das Hydraulikdruckmittel, welches aus der Zuführungsöffnung 18 gedrückt wird, halb geöffnet ist, während die Abflussöffnungen 28 durch den Hydraulikansteuerungsbolzen 23 vollständig verschlossen sind.

Die Wirkungsweise eines derartigen hydraulischen Einspritzzeitpunktverstellers beruht auf den an der Einspritzpumpennockenwelle angreifenden Wechselmomenten. Im Falle des, wie in Fig. 4 gezeigten, in Ruhe befindlichen Hydraulikansteuerungsbolzens 23 sind die Abflusskanäle 28 zu den Druckräumen unterhalb der Hydraulikstössel 24 gesperrt. Das bedeutet, die Hydraulikstössel können sich in ihren Bohrungen nicht verschieben. Da beide Stössel in eine andere Drehrichtung wirken, ist die Stellung des Sekundär- zum Primärteil fixiert. Wird jetzt von der Regelelektronik eine Veränderung des Einspritzzeitpunktes vorgegeben, so ändert sich der Druck in dem Druckwegumsetzer 3, so dass ein Verschiebeweg auf der Einspritzzeitpunktverstellerachse 12 ausgeführt wird. Dieser Verschiebeweg setzt die Lasche 22 in einen Verschiebeweg für den mitrotierenden Hydraulikansteuerungsbolzen 23 um. Der verschobene Hydraulikansteuerungsbolzen 23 verschliesst jetzt die Zuführung zu einem Bolzen und gibt dabei den Abfluss zu demselben Bolzen frei. Das Hydraulikdruckmittel kann an dem Hydraulikansteuerungsbolzen 23 vorbei seitlich in das Gehäuse 10 des Einspritzzeitpunktverstellers ablaufen. Gleichzeitig wird der Zufluss zu dem anderen Hydraulikstössel 24 ganz geöffnet, sowie der Abfluss desselben Hydraulikstössels weiterhin geschlossen gehalten. Die Wechselmomente drücken das Hydraulikdruckmittel aus dem ersten Zylinder heraus, während sich der zweite Zylinder über das Rückschlagventil immer mehr auffüllen kann. Dies bedingt eine Verstellung des Verdrehwinkels des Primär- zum Sekundärteil in der Richtung, in der der zweite Stössel wirkt. Die Verstellung wird so lange fortgesetzt, bis über die Sensoren 8 und 9 das Erreichen des vorgegebenen Sollwertes gemeldet wird. Die Regelelektronik 1 gibt dann über den Druckwegumsetzer 3 wieder einen der Ruhestellung des Hydraulikansteuerungsbolzens 23 entsprechenden Verschiebeweg der Lasche 22 vor. Ist der Hydraulikansteuerungsbolzen 23 in seine Ruhestellung, wie in Fig. 4 gezeigt, zurückgekehrt, so bleibt die neue Drehwinkelstellung des Primär-zum Sekundärteil fixiert.

Eine Änderung der Drehwinkelstellung des Sekundär- zum Primärteil in anderer Richtung, ist durch eine genau umgekehrte Ansteuerung des Hydraulikansteuerungsbolzens 23 erreichbar.

## Patentansprüche

1. Kraftstoffeinspritzvorrichtung für eine luftverdichtende, selbstzündende Brennkraftmaschine mit einem auf der Antriebsseite angeordneten Einspritzzeitpunktversteller, bestehend aus einer Antriebseinrichtung, dem Primärteil (4), aus einer Abtriebseinrichtung, dem mit der Einspritzpumpennockenwelle (6) verbundenen Sekundärteil (5), und aus einem das Primär- (4) und Sekundärteil (5) angular beweglich verbindenden Übertragungselement, das die Drehmomentübertragung mit einer von den Motorparametern gesteuerten veränderlichen Winkelstellung des Primär- (4) zum Sekundärteil (5) vorsieht, wobei die Drehwinkelstellung des Primärteils (4) zum Sekundärteil (5) durch zwei elektrische lmpulsgeber erfassbar ist, wobei diese Impulse von einer elektrischen Regeleinrichtung zu einer Drehwinkelstellungsvorgabegrösse für das Übertragungselement verarbeitet werden, wobei das Übertragungselement zumindest eine in beiden Drehwinkelrichtungen das Sekundärteil (5) zum Primärteil (4) verdrehende hydraulische Verstellvorrichtung aufweist, dadurch gekennzeichnet, dass das Übertragungselement im wesentlichen mindestens aus einem Hydraulikansteuerungsbolzen (23), der die Zu-(27) und/oder Abflussöffnungen (28) für das Druckmittel der Verstellvorrichtung beherrscht, aus einem den- oder dieselben betätigenden Mechanismus und aus zwei Hydraulikstösseln (24) mit Rückschlagventilen (25) besteht, wobei der eine Hydraulikstössel (24) die Veränderung der Drehwinkelstellung im Uhrzeigersinn und der andere Hydraulikstössel (24) im Gegenuhrzeigersinn bewirkt, und dass die zwei gegeneinander arbeitenden Hydraulikstössel (24) mit dem dazugehörigen Hydraulikansteuerungsbolzen (23) in das Sekundärteil (5) eingefügt sind, und dass das Sekundärteil (5) nabenförmig in das Primärteil (4) eingepasst ist und dieses in axialer Richtung führt.

2. Kraftstoffeinspritzvorrichtung nach dem Anspruch 1, dadurch gekennzeichnet, dass die elektrischen Steuerungsimpulse der Regelelektronik (1) von aussen durch einen an sich bekannten Wegumsetzer entweder direkt oder mit einem zwischengeschalteten Druck-Wegumsetzer in einem auf der Einspritzzeitpunktverstellerachse (12) liegenden, den Hydraulikansteuerungsbolzen (23) über einen Mechanismus betätigenden, proportionalen Verschiebeweg eines Steuergliedes umsetzbar sind.

3. Kraftstoffeinspritzvorrichtung nach Anspruch 1 oder 2, dadurch gekennzeichnet, dass das Primärteil (4) als anzutreibendes Zahnrad oder auch Zahnkranz ausgeführt ist.

4. Kraftstoffeinspritzvorrichtung nach mindestens einem dervorangehenden Ansprüche, dadurch gekennzeichnet, dass die elektrischen Impulse, welche die Drehwinkelstellung des Primär- (4) zum Sekundärteil (5) ermitteln, durch für Primär- und Sekundärteil (5) je einer mitumlaufenden Markierung, die von je einem gehäusefesten Sensor (8, 9), beispielsweise einem Elektromagneten, erfasst werden, erzeugbar sind.

5. Kraftstoffeinspritzvorrichtung nach mindestens einem der vorangehenden Ansprüche, dadurch gekennzeichnet, dass die Markierung des Primärteils (4) den Zeitpunkt, bei dem sich ein Arbeitskolben der Brennkraftmaschine im oberen Totpunkt befindet, und die Markierung des Sekundärteils (5) den Zeitpunkt, bei dem der Einspritzbeginn in derselben Arbeitseinheit der Brennkraftmaschine liegt, angibt.

6. Kraftstoffeinspritzvorrichtung nach mindestens einem der vorangehenden Ansprüche, dadurch gekennzeichnet, dass die Hydraulikstössel (24) in je einer voneinander getrennten tangentialen Bohrung, welche beide auf einer gedachten durch das Sekundärteil führenden Sekante oder auch auf zwei verschiedenen Sekanten liegen, gleitend gelagert sind.

7. Kraftstoffeinspritzvorrichtung nach mindestens einem der vorangehenden Ansprüche, dadurch gekennzeichnet, dass die Sekanten sich innerhalb des Sekundärteils (5) schneiden und der Hydraulikansteuerungsbolzen (23) in dem Winkelbereich des Sekundärteils, der zwischen den beiden Bohrungen für die Hydraulikstössel (24) verbleibt, auf einem Radius parallel zur Einspritzzeitpunktverstellerachse (12) angeordnet ist.

8. Kraftstoffeinspritzvorrichtung nach mindestens einem der Ansprüche 1 bis 7, dadurch gekennzeichnet, dass die Sekanten sich ausserhalb des Sekundärteils (5) schneiden und der Hydraulikansteuerungsbolzen (23) in dem den Bohrungen für die Hydraulikstössel (24) gegenüberliegenden Teil des Sekundärteils (5) auf einem Radius parallel zur Einspritzzeitpunktverstellerachse (12) angeordnet ist.

9. Kraftstoffeinspritzvorrichtung nach mindestens einem der vorangehenden Ansprüche, dadurch gekennzeichnet, dass der Hydraulikansteuerungsbolzen (23) in der Mitte des Sekundärteils (5) angeordnet ist.

10. Kraftstoffeinspritzvorrichtung nach mindestens einem dervorangehenden Ansprüche, dadurch gekennzeichnet, dass die Rückschlagventile (25) in den Zuführungskanälen (27) für das Druckmittel eingefügt sind.

11. Kraftstoffeinspritzvorrichtung nach mindestens einem der vorangehenden Ansprüche, dadurch gekennzeichnet, dass die Hydraulikmittelzuführung zum Hydraulikansteuerungsbolzen (23) über Hohlbohrungen in der Einspritzpumpennockenwelle (16) und im Sekundärteil (18) erfolgt.

12. Kraftstoffeinspritzvorrichtung nach mindestens einem der vorangehenden Ansprüche, dadurch gekennzeichnet, dass die beweglichen Hydraulikstössel (24) mit dem aus den Bohrungen im Sekundärteil (5) herausragenden Ende in je einer Aussparung im Primärteil (4) sich an diesem abstützen.

13. Kraftstoffeinspritzvorrichtung nach mindestens einem dervorangehenden Ansprüche, dadurch gekennzeichnet, dass der Hydraulikansteuerungsbolzen (23) in der Ruhelage die Abflussöffnungen (28) für die Hydraulikflüssigkeit beider Hydraulikstössel (24) verschliesst und die Zuflussöffnungen (27) öffnet.

14. Kraftstoffeinspritzvorrichtung nach mindestens einem der vorangehenden Ansprüche, dadurch gekennzeichnet, dass der Hydraulikansteuerungsbolzen (23) bei Verschiebung in Richtung der Einspritzpumpe die Zuflussöffnung (27) eines Hydraulikstössels (24) schliesst und die Abflussöffnung (28) desselben Hydraulikstössels (24) öffnet, sowie gleichzeitig die Zuflussöffnung (27) des anderen gegenüberliegenden Hydraulikstössels (24) öffnet und den dazugehörigen Abfluss (28) verschliesst und umgekehrt.

15. Kraftstoffeinspritzvorrichtung nach Anspruch 7 oder 8, dadurch gekennzeichnet, dass der axiale Verschiebeweg des Hydraulikansteuerungsbolzens (23) über eine mitrotierende mit dem Sekundärteil fest verbundene, zungenförmige Blechlasche (22) in einen direkt auf der Einspritzzeitpunktverstellerwellenachse (12) liegenden, drehunabhängigen Verschiebeweg umsetzbar ist.

16. Kraftstoffeinspritzvorrichtung nach mindestens einem der vorangehenden Ansprüche, dadurch gekennzeichnet, dass den Verschiebeweg auf der Einspritzzeitpunktverstellerachse (12) zum Betätigen des Hydraulikansteuerungsbolzens (23) ein Steuerglied, das von einem hydraulischen oder pneumatischen Druckmititel über einen druckdosenartigen Hohlraum (3) in oder am Gehäuse (10) des Einspritzzeitpunktverstellers antreibbar ist, ausführt, indem die Regelelektronik (1) den Druck des Druckmittels durch ein Steuergerät regelt.

17. Kraftstoffeinspritzvorrichtung nach mindestens einem der vorangehenden Ansprüche, dadurch gekennzeichnet, dass die verwendete Hydraulik an den Schmierölkreislauf der Brennkraftmaschine angeschlossen ist.

## Claims

1. A fuel injector for an air-compressing autoignition internal combustion engine, the injector being provided with an injection timing controller arranged at the drive side and comprising a drive part, i.e. a primary member (4), a driven part, i.e. a secondary member (5), mounted on the drive shaft (6) of the injection pump and a transmitting system which connects the primary member (4) to the secondary one (5) - so that they are rotatable in relation to each other - and which serves to transmit torque in dependence on the variable angular position - determined by parameters of the engine - of the primary member (4) relative to the secondary member (5), in which the angular position of the primary member (4) relative to the secondary one (5) is ascertainable by two electric pulse generators, in which the pulses are processed by an electronic regulator so as to furnish the transmitting system with a set value for the angular position, and in which the transmitting system includes at least one hydraulic adjusting device serving to rotate the secondary member (5) relative to the primary member (4) in opposite directions of angular rotation, characterized in that the transmitting system comprises at least one hydraulic control pin (23) for controlling the inlets (27) and/or outlets (28) for the pressure medium of the adjusting device, a mechanical element for actuating the control pin or pins, and also comprises two hydraulic tappets (24) including respective check valves (25), that the one hydraulic tappet (24) serves to change the angular position in clockwise direction and the other one (24) in anti-clockwise direction, that the two oppositely acting tappets (24) and the control pin associated with them are arranged in the secondary member (5), and in that the secondary member (5) is fitted hub- like into and axially guides the primary member (4).

2. A fuel injector according to claim 1, characterized in that the electric control pulses of the electronic regulator (1) are convertible - either directly by an externally arranged path converter, known per se, or by means of an interposed pressure-path converter - into a proportional displacement path of a control element which serves to actuate,via the mechanical element, the control pin (23), and in that the control element is displaceable on the axis (12) of the injection timing controller.

3. A fuel injector according to claim 1 or claim 2, characterized in that the primary member (4) is a drivable gear ring or gear wheel.

4. A fuel injector according to any of the preceding claims, characterized in that the electric pulses, which ascertain the angular position of the primary member (4) relative to the secondary one (5), are generated by sensors (8, 9) - which are, for example, electromagnets and which are fastened to the timing controller's casing - one of which detects a marking on and rotating with the primary member (4) and the other one a like marking on the secondary member (5).

5. A fuel injector according to any of the preceding claims, characterized in that the marking on the primary member (4) indicates the instant at which the piston, or a respective one of the pistons, of the engine has reached its upper dead centre while the marking on the secondary member (5) indicates the instant at which injection into the same piston's work unit starts.

6. A fuel injector according to any of the preceding claims, characterized in that each hydraulic tappet (24) is slidingly mounted in a respective one of two spaced tangential bores both of which extend either along a single imaginary secant or along two different ones passing through the secondary member.

7. A fuel injector according to any of the preceding claims, characterized in that the secants intersect at a point located within the secondary member (5), that the hydraulic control pin (23) is disposed in the angular sector left free between the two bores for the hydraulic tappets (24), and in that the control pin's axis extends parallel with the axis (12) of the timing controller.

8. A fuel injector according to any of the claims 1 to 7, characterized in that the secants intersect at a point located outside the secondary member (5), that the hydraulic control pin (23) is disposed in a part of the secondary member (5) which is opposite the bores for the hydraulic tappets (24), and in that the control pin's axis extends parallel with the axis (12) of the timing controller.

9. A fuel injector according to any of the preceding claims, characterized in that the hydraulic control pin (23) is disposed in the centre of the secondary member (5).

10. A fuel injector according toanyofthe preceding claims, characterized in that the check valves (25) are arranged inside the inlets (27) for the pressure medium.

11. A fuel injector according to any of the preceding claims, characterized in that the hydraulic medium is arranged to be fed to the hydraulic control pin (23) through bore-holes (16, 18) in the injection pump's drive shaft (6) and in the secondary member respectively.

12. A fuel injector according to any of the preceding claims, characterized in that that end portion of each of the slidable hydraulic tappets (24) that protrudes from its respective bore in the secondary member (5) is held in a respective one of two recesses in the primary member (4).

13. A fuel injector according to any of the preceding claims, characterized in that the hydraulic control pin (23), when in its inoperative position, closes the hydraulic-fluid outlets (28) of both hydraulic tappets (24) and opens their inlets (27).

14. A fuel injector according to any of the preceding claims, characterized in that the hydraulic control pin (23), when it is displaced towards the injection pump, closes the inlet (27) of one of the hydraulic tappets (24) and opens the same tappet's (24) outlet (28) and simultaneously opens the inlet (27) of the other, oppositely located, hydraulic tappet (24) and closes the outlet associated with the last mentioned tappet (24) and vice versa.

15. A fuel injector according to claim 7 or claim 8, characterized in that the path of the hydraulic control pin's (23) axial displacement is convertible through a tongue-shaped sheet-metal shackle (22) fastened to and rotatable with the secondary member into a non-rotating displacement path directly on the axis (12) of the timing controller's drive shaft (12).

16. A fuel injector according to any of the preceding claims, characterized in that the displacement path on the axis (12) of the timing controller for the purpose of actuating the hydraulic control pin (23) is determined by a separate control element which is operable via an intensifier-like hollow chamber (3), and is disposed in or attached to the casing (10) of the timing controller, by a hydraulic or pneumatic pressure medium, and in that the electronic regulator (1) controls the pressure of the pressure medium.

17. A fuel injector according to any of the preceding claims, characterized in that the hydraulic system used is connected to the lubricating-oil circuit of the internal combustion engine.

## Revendications

1. Installation pour l'injection du carburant pour un moteur à combustion interne, a auto-allumage, à compression de l'air, comportant un mécanisme de réglage de l'instant d'injection qui est disposé du côté entraînement et qui est constitué d'un dispositiv d'entraînement, la partie primaire (4), d'un dispositif entraîné, la partie secondaire (5) reliée à l'arbre à cames (6) de la pompe d'injection, ainsi que d'un élément de transmission qui relie, avec possibilité de déplacement angulaire, la partie primaire (4) et la partie secondaire (5) et qui assure la transmission du moment de rotation avec une position angulaire variable, commandée par les paramètres du moteur, de la partie primaire (4) par rapport à la partie secondaire (5), étant précisé que la position angulaire de la partie primaire (4) par rapport à la partie secondaire (5) peut être saisie par deux émetteurs d'impulsions électriques, étant précisé que ces impulsions sont traités par un dispositif de régulation électrique pour donner une grandeur prescrite de la position angulaire pour l'élément de transmission, étant précisé que l'élément de transmission présente au moins un mécanisme hydraulique de réglage qui peut entraîner en rotation, dans les deux sens de rotation, la partie secondaire (5) par rapport à la partie primaire (4), caractérisée en ce que l'élément de transmission est, au moins essentiellement, constitué d'une broche de commande hydraulique (23) qui commande les ouvertures d'admission (27) et/ou les ouvertures d'échappement (28) pour le fluide sous pression du mécanisme de réglage, ainsi que d'un mécanisme qui actionne cette broche ou ces broches et de deux poussoirs hydrauliques (24) avec clapets antiretour (25), étant précisé que l'un des poussoirs hydrauliques (24) opère la modification de la position angulaire sens horaire et que l'autre poussoir hydraulique (24) opère cette modification sens antihoraire; et en ce que les deux poussoirs hydrauliques (24), travaillant réciproquement, sont insérés, avec la broche de commande hydraulique correspondante (23), dans la partie secondaire (5); et en ce que la partie secondaire (5) est ajustée, sous forme de moyeu, dans la partie primaire (4) et la guide en direction axiale.

2. Installation pour l'injection du carburant selon la revendication 1, caractérisée en ce que les impulsions électriques de commande du circuit électrioni- que de régulation (1) peuvent être converties, de l'extérieur, par un convertisseur de course connu en soi, soit directement, soit avec un convertisseur pression-course monté en intermédiaire, en une course proportionnelle de coulissement d'un organe de commande exécutée sur l'axe (12) du mécanisme de réglage de l'installation d'injection et manoeuvrant la broche hydraulique de commande (23) par l'intermédiaire d'un mécanisme.

3. Installation pour l'injection du carburant selon la revendication 1 ou 2, caractérisée en ce que la partie primaire (4) est exécutée sous forme d'une roue dentée ou d'une couronne dentée d'entraînement.

4. Installation pour l'injection du carburant selon au moins l'une des revendications précédentes, caractérisée en ce que les impulsions électriques, qui définissent la position angulaire de la partie primaire (4) par rapport à la partie secondaire (5), peuvent être produites par, respectivement pour la partie primaire (4) et pour la partie secondaire (5), un repère qui tourne avec la partie correspondante et qui est saisi par, respectivement, un détecteur (8, 9) fixe par rapport au carter, par exemple un électro-aimant.

5. Installation pour l'injection du carburant selon au moins l'une des revendications précédentes, caractérisée en ce que le repère de la partie primaire (4) indique l'instant auquel un piston de travail du moteur à combustion interne se trouve au point mort haut et en ce que le repère de la partie secondaire (5) indique l'instant auquel le début de l'injection se produit dans le même ensemble de travail du moteur à combustion interne.

6. Installation pour l'injection du carburant selon au moins l'une des revendications précédentes, caractérisée en ce que les poussoirs hydrauliques (24) portent, avec glissement, dans, respectivement un alésage tangentiel, les deux alésages tangentiels étant séparés l'un de l'autre et étant tous les deux situés sur une sécante imaginaire passant par la partie secondaire ou sur deux sécantes différentes.

7. Installation pour l'injection du carburant selon au moins l'une des revendications précédentes, caractérisée en ce que les sécantes se coupent à l'intérieur de la pièce secondaire (5); et en ce que la broche de commande hydraulique (23) est disposée dans le secteur de la partie secondaire qui subsiste entre les deux alésages prévus pour les poussoirs hydrauliques (24), sur un rayon parallèle à l'axe (12) du mécanisme de réglage de l'instant d'injection.

8. Installation pour l'injection du carburant selon au moins l'une des revendications 1 à 7, caractérisée en ce que les sécantes se coupent à l'extérieur de la partie secondaire (5); et en ce que la broche de commande hydraulique (23) est disposée dans la zone de la partie secondaire (5) située en face des alésages prévus pour les poussoirs hydrauliques (24), sur un rayon parallèle à l'axe (12) du mécanisme de réglage de l'instant d'injection.

9. Installation pour l'injection du carburant selon au moins l'une des revendications précédentes, caractérisée en ce que la broche de commande hydraulique (23) est disposée sur l'axe de la partie secondaire (5).

10. Installation pour l'injection du carburant selon au moins l'une des revendications précédentes, caractérisée en ce que les clapets antiretour (25) sont insérés dans les canaux d'arrivée (27) du fluide sous pression.

11. Installation pour l'injection du carburant selon au moins l'une des revendications précédentes, caractérisée en ce que l'arrivée du fluide hydraulique à la broche de commande hydraulique (23) se fait par l'intermédiaire d'alésage creux dans l'arbre à cames (16) de la pompe d'injection et dans la partie secondaire (18).

12. Installation pour l'injection du carburant selon au moins l'une des revendications précédentes, caractérisée en ce que les poussoirs hydrauliques mobiles (24) s'appuient contre la partie primaire (4), dans, respectivement, un évidementn prévu dans cette partie primaire, par leur extrémité qui sort des alésages prévus dans la partie secondaire (5).

13. Installation pour l'injection du carburant selon au moins l'une des revendications précédentes, caractérisée en ce que la broche de commande hydraulique (23), dans sa position de repos, obture les ouvertures d'échappement (28) pour le liquide hydraulique des deux poussoirs hydrauliques (24) et ouvre les ouvertures d'admission (27).

14. Installation pour l'injection du carburant selon au moins l'une des revendications précédentes, caractérisée en ce que la broche de commande hydraulique (23), lors de son coulissement en direction de la pompe d'injection, obture l'ouverture d'admission (27) d'un poussoir hydraulique (24) et ouvre l'ouverture d'échappemet (28) de ce même poussoir hydraulique (24); et, simultanément, ouvre l'ouverture d'admission (27) de l'autre poussoir hydraulique (24) situé en face et obture l'échappement correspondant (28); et inversement.

15. Installation pour l'injection du carburant selon la revendication 7 ou 8, caractérisée en ce que la course de coulissement axial de la broche de commande hydraulique (23) peut être convertie, par l'intermédiaire d'un ruban de tôle en forme de languette (22), solidarisée avec la partie secondaire et tournant avec elle, en une course de coulissement indépendante de la rotation et exécutée directement sur l'axe (12) du mécanisme de réglage de l'instant d'injection.

16. Installation pour l'injection du carburant selon au moins l'une des revendications précédentes, caractérisée en ce que c'est un organe de commande, qui peut être entraîné par un fluide sous pression hydraulique ou pneumatique par l'intermédiaire d'une espace creux (3) du type boîte à pression située dans ou sur le carter (10) du mécanisme de réglage de l'instant d'injection, qui exécute la course de coulissement sur l'axe (12) du mécanisme de transmission de l'instant d'injection pour actionner la broche de commande hydraulique (23), tandis que le circuit électrique de régulation (1 ) régule la pression du fluide hydraulique au moyen d'un appareil de commande.

17. Installation pour l'injection du carburant selon au moins l'une des revendications précédentes, caractérisée en ce que le circuit hydraulique employé est raccordé au circuit d'huile de graissage du moteur à combustion interne.
